# EUROPÄISCHE PATENTSCHRIFT

(11) **EP 0 058 219 B1**
(45) Veröffentlichungstag und Bekanntmachung des Hinweises auf die Patenterteilung: **28.11.1984**
(21) Anmeldenummer: 81103750.6
(22) Anmeldetag: 15.05.1981
(51) Int. Cl.: B25B 13/54

(54) **Universalstufenschlüssel für Inneneingriff**
Universal stepped internal grip wrench
Clé universelle à gradins à prise intérieure

(30) Priorität: 16.02.1981 DE 8104183 U
(43) Veröffentlichungstag der Anmeldung: 25.08.1982
(73) Patentinhaber: Jungmann, Werner, D-6254 Elz/Malmeneich (DE)
(72) Erfinder: Jungmann, Werner, D-6254 Elz/Malmeneich (DE)
(74) Vertreter: Blumbach Weser Bergen Kramer

## Beschreibung

Die Erfindung bezieht sich auf einen Universalstufenschlüssel für Heizkörperverschraubungsnippel oder Rücklaufnippel mit den Merkmalen des Oberbegriffs des Anspruches 1.

Beim Ersatz von alten Ventilen in alten Heizkörpern müssen Nippel herausgeschraubt und passende Nippel wieder hereingeschraubt werden. Es kommen unterschiedliche Großen und Formen der Nippel vor, jedoch sind alle Nippel außen im Zollmaß gehalten. Zum Betätigen der Nippel weise diese im Inneren entweder einen Sechskant-Abschnitt - als Variante einen Doppelsechskantabschnitt, d. h. mit zwölf Ecken - oder zwei sich gegenüberstehende Nocken auf. Es kommen praktisch fünf unterschiedliche Sechskantgrößen und vier unterschiedliche Nockenzuordnungen vor, wobei der Abstand des jeweiligen Sechskants bwz. des Nockens vom dem freien Nippelende herstellerbedingten Schwankungen unterliegt. Zum Herausschrauben der Nippel mußte der Handwerker deshalb mehrere unterschiedliche Schlüssel bereithalten.

Es sind bereits Versuche unternommen worden, die Vielzahl der Schlüssel zu reduzieren. Bei einem bekannten Werkzeug dieser oberbegrifflichen Art (DE-U1-8 011 130) sind neben drei sechskantigen Abschnitten für 3/4-, 1/2- und 3/8-zöllige Nippel noch ein kreiszylindrisches Basisteit für 1-zöllige Nippel mit Nocken vorgesehen. Angaben über die Längen der Eingriffsabschnitte sind nicht gemacht. Der Eingriffsabschnitt für 1/2-zöllige Nippel ist einheitlich durchgehend dargestellt. Es sind zwei durchlaufende Nuten von etwa 6 mm Breite in einander gegenüberliegenden Eckkanten der Eingriffsabschnitte vorgesehen. Nachteilig an dem bekannten Werkzeug ist der Umstand, daß es nicht für alle vorkommenden Nippel paßt und daß es wegen der Nuten in den Eckbereichen die Doppelsechskantäbschnitte der Nippel schlecht greift.

Bei einem weiteren bekannten Innensechskantschlüssel (DE-U1-7 919 953) ist ein Bedienungsteil mit einer axialen kantigen Aussparung zum Eingriff eines Bedienungswerkzeuges vorgesehen, oder das Bedienungswerkzeug muß unmittelbar an einem der Eingriffsabschnitte angesetzt werden. Es werden zwar vier sechseckige Eingriffsabschnitte für zöllige Nippel beschrieben, jedoch ist bei diesem Ausführungsbeispiel kein Vierkantende zum Angriff eines Ratschenschlüssels vorgesehen. Die Längen dieser Eingriffsabschnitte sind nicht angegeben. Der Eingriffsabschnitt für 1/2-zöllige Nippel ist einheitlich durchgehend dargestelJt. Die im Querschnitt rechteckförmig dargestellten Nuten können entweder in den Flächen oder in zwei gegenüberliegenden Eckkanten des Arbeitsteiles vorgesehen sein.

Der Erfindung liegt die Aufgabe zugrunde, einen Stufenschlüssel so zu gestalten, daß einerseits im wesentlichen sämtlichen in der Praxis vorkommenden Nippel erfaßt werden und andererseits die Gesamtlänge des Werkzeuges möglichst klein ist. Ferner sollen die Nuten die Funktion der Eingriffsabschnitte möglichst wenig beeinträchtigen, wenn es darum geht, Nippel mit doppeltem sechskantigem Innenmaß zu erfassen.

Diese Aufgabe wird durch den Universalstufenschlüssel mit den Merkmalen des Anspruches 1 gelöst.

Mit dem erfindungsgemäßen Universalstufenschlüssel braucht nicht lange versucht werden, ob der spezielle, in den Nippel eingeführte Schlüssel paßt, oder ob ein anderer Schlüssel versucht werden muß, vielmehr erweist sich das neue Werkzeug automatisch mit einer der Stufen als passend. Dabei können auch häufige Sonderformen von 1/2-zölligen Nippeln erfaßt werden. Die Arbeit kann so wesentlich beschleunigt werden.

Ein Ausführungsbeispiel der Erfindung wird anhand der Zeichnung beschrieben. Dabei zeigt :
Figur 1 einen Stufenschlüssel, von der Seite gesehen ;
Figur 2 eine Ansicht in Richtung des Pfeiles II;
Figur 3 eine Ansicht in Richtung des Pfeiles III und
Figur4 einen Universalstufenschlüssel, in perspektivischer Darstellung.

Der Stufenschlüssel nach Fig. 1 ist nicht in allen seinen Merkmalen Gegenstand der Erfindung und wird aus Offenbarungsgründen aufrechterhalten. Er besteht vorzugsweise aus gehärtetem Werkzeugstahl und weist ein Vierkantende 1 und daran anschließend vier Eingriffsabschnitte 2, 3, 4, 5 auf. Die Eingriffsabschnitte 2 bis 5 sind abgestuft, d. h., der dem Vierkantende 1 benachbarte Eingriffsabschnitt 2 hat den größten Querschnitt und der am weitesten entfernte Eingriffsabschnitt 5 hat den kleinsten Querschnitt. Die geometrische Form der Eingriffsabschnitte entsprechen Innensechskant-Schraubköpfen wie sie in Nippel von 1, 3/4, 1/2 und 3/8 Zoll vorkommen und folgende Abstände paralleler Flächen aufweisen : 22 mm (bei 1-zölligem Nippel) 16,8 mm (bei 3/4-zölligem Nippel), 13,8 mm verjüngend auf 12 mm (bei 1/2- zölligem Nippel) und 9,8 mm (bei 3/8-zölligen Nippel).

Außerdem sind an zwei sich gegenüberliegenden Sechskantflächen jedes Eingriffsabschnittes 2 bis 5 jeweils eine in Achsrichtung sich erstreckende Nut 6, 7, 8, 9 vorgesehen. Die Achsen der Nutabschnitte 2 bis 5 fluchten zueinander, desgleichen die Nuten 6 bis 9. Die Nuten 6 bis 9 bilden gewissermaßen eine schräglaufende Rinne an der Außenseite der « Stufenpyramide », gebildet durch die Eingriffsabschnitte 2 bis 5.

Die axialen Längen der Eingriffsabschnitte 2 bis 5 sind unterschiedlich groß gewählt, und zwar weist jeder Eingriffsabschnitt die minimale Länge auf, welche erforderlich ist, die Nocken in den praktisch vorkommenden Nippeln zu erfassen. Die Längen der Eingriffsabschnitte 2 bis 5, ohne Ubergangsschräge, vom Vierkantende 1 aus gesehen, betragen etwa 14 mm, 10 mm, 17 mm und 16 mm. Die Eingriffslänge des Werkzeuges (mit Ratschenschlüssel) beträgt etwa 87 mm. Die Nuten 6 bis 9 weisen etwa halbkreisförmigen Querschnitt auf, dessen Breite von 5 mm bei dem Eingriffsabschnitt 2 auf 3 mm beim Eingriffsabschnitt 5 abnimmt. Die Eingriffsabschnitte 2 bis 5 sind im übrigen leicht verjüngt ausgebildet, und zwar in der Reihenfolge ihrer Querschnittsabnahme, in Fig. 1 also von links nach rechts.

Das Vierkantende 1 ist 1/2-zöllig ausgebildet, d. h., die zueinander parallelen Seitenflächen weisen einen Abstand von 12,2 bis 12,7 mm auf. Ein derartiges Vierkantende kann in einen handelsüblichen Ratschenschlüssel eingesteckt werden, so daß eine bequeme Handhabung des Werkzeuges möglich ist. Zur Sicherung des Werkzeuges am Ratschenschlüssel kann ferner eine Rastkugel 10 vorgesehen sein, die in einer Bohrung des Vierkantendes 1 sitzt, durch eine eingelegte Feder nach außen gedrängt wird, jedoch die Bohrung nicht verlassen kann, weil der äußere Bohrungsrand verstemmt ist.

Das Werkzeug nach Fig. 4 unterscheidet sich von dem Stufenschlüssel nach Fig. darin, daß statt der Verjüngung von 13,8 mm auf 12 mm am Eingriffsabschnitt 4 eine weitere Stufe 14 vorgesehen ist. Die Eingriffsabschnitte (ohne Übergansschrägen) haben folgende Längen : 14 mm (für 1-zöllige Nippel), 10 mm (für 3/4-zöllige Nippel), 14 mm und 6 mm (Stufe 14) (für 1/2- zöllige Nippel) sowie 15 mm (für 3/8-zöllige Nippel). Die Gesamtlänge des Werkzeuges vor Aufstecken auf einen Ratschenschlüssel beträgt 82,5 mm ; bei aufgestecktem Ratschenschlüssel wird ein Freiraum (Arbeitsraum) von 87 mm Breite zwischen Nippel und Heizkörpernischenwand benötigt. Die sich längs erstreckenden Nuten 6, 7, 8, 18, 9 sind abgestuft tief und weisen eine Breite von 3 mm (Nut 9) bis 6 mm (Nut 6) bei halbkreisförmigen Querschnitt auf. Die Nutenachsen 6, 7, 8, 18, 9 sind in einer Querschnittsebene enthalten und entsprechend den Eingriffsabschnitten stufig gegeneinander versetzt.

## Patentansprüche

1. Universalstufenschlüssel für Heizkörperverschraubungsnippel oder Rücklaufnippel mit folgenden Merkmalen :
er besitzt ein Vierkantende (1) und ein Eingriffsende, welches für im Zollmaß gehaltene Nippel in einer Reihenfolge mit kleiner werdendem Querschnitt mehrere sechseckige, zueinander stufenartig abgesetzte Eingriffsabschnitte (2, 3, 4, 5) mit darin angebrachten, sich gegenüberliegenden Nuten (6, 7, 8, 9) enthält, deren Querschnitt halbkreisförmig ist, gekennzeichnet durch folgende Maßnahmen :
beim Eimgriffsende sind ausschließlich Sechskantschraubkopfformen für 1-, 3/4-, 1/2- und 3/8- zöllige Nippel vorgesehen und als Längen werden etwa 14 mm, 10 mm, 20 mm und 15 bis 16 mm verwendet ;
der Eingriffsabschnitt für 1/2-zöllige Nippel ist zwischen Dicken von 13,8 und 12 mm stufig unterteilt und die Lägen dieser Stufen betragen etwa 14 mm und 6 mm ;
die Nuten (6, 7, 8, 18, 9) sind an zwei sich gegenüberliegenden Sechskantflächen angebracht ; die Breite des Nut-Querschnitts nimmt von 5 bis 6 mm beim dicksten Eingriffsabschnitt (2) auf 3 bis 3,5 mm beim dünnsten Eingriffsabschnitt (5) ab.

2. Universalstufenschlüssel nach Anspruch 1, dadurch gekennzeichnet, daß seine Gesamtlänge etwa 87 mm beträgt.

3. Universalstufenschlüssel nach Anspruch 1 oder 2, dadurch gekennzeichnet, daß jeder Eingriffsabschnitt (2, 3, 4, 14, 5) in der Reihenfolge der Querschnittsabnahme selbst ein wenig verjüngt ausgebildet ist.

## Claims

1. A universal stepped wrench for radiator connection nipples or return flow nipples, having the following features :
it has a square end (1) and an engagement end which, for inch measurement nipples, comprises in a sequence of reducing cross-section, a plurality of hexagonal stepped engagement portions (2, 3, 4, 5) formed with opposite grooves (6, 7, 8, 9) therein, the cross-section of the grooves being semi-circular, characterised by the following steps :
at the engagement end, only hexagonal screw head shapes are provided for 1", 3/4", 1/2" and 3/8" nipples and approximately 14 mm, 10 mm, 20 mm and 15-16 mm are used as lengths ;
the engagement portion for 1/2" nipples is stepped between thicknesses of 13.8 and 12 mm and the lengths of these steps are about 14 mm and 6 mm ;
the grooves (6, 7, 8, 18, 9) are disposed at two opposite surfaces of the hexagon ; the width of the groove cross-section decreases from 5-6 mm in the case of the thickest engagement portion (2) to 3-3.5 mm at the thinnest portion (5).

2. A universal stepped wrench according to claim 1, characterised in that its total length is about 87 mm.

3. A universal stepped wrench according to claim 1 or 2, characterised in that each engagement portion (2, 3, 4, 14, 5) is itself slightly tapered in the sequence of the cross-sectional reduction.

## Revendications

1. Clé universelle à gradins à prise intérieure pour raccord fileté d'éléments de chauffage ou pour raccord fileté de retour, possédant les points remarquables suivants :
elle possède un bout carré (1) et une extrémité d'engagement qui, pour des raccords filetés caractérisés par leur mesure en pouces, contient dans un ordre de succession où la section transversale va en diminuant plusieurs segments d'engagement (2, 3, 4, 5) hexagonaux, étagés en gradins les uns par rapport aux autres, dans lesquels sont ménagées des rainures (6, 7, 8, 9) respectivement opposées dont la section transversale est de forme semi-circulaire, caractérisée par les mesures suivantes :
pour l'extrémité d'engagement, il est prévu exclusivement des formes de tête de vis hexagonales pour raccord fileté de 1 pouce, de 3/4 de pouce, d'1/2 pouce, et de 3/8 de pouce et il est utilisé des longueurs approximativement égales à 14 mm, 10 mm, 20 mm et 15 à 16 mm ;
le segment d'engagement pour raccord fileté d'1/2 pouce est subdivisé de façon étagée entre des épaisseurs de 13,8 mm et de 12 mm, et les longueurs de ces étages sont d'environ 14 mm et 6 mm ;
les rainures (6, 7, 8, 18, 9) sont prévues sur deux des surfaces six-pans respectivement opposées ; la largeur de la section transversale de rainure va en diminuant depuis 5 à 6 mm pour le segment d'engagement (2) le plus épais jusqu'à 3 à 3,5 mm pour le segment d'engagement (5) le plus mince.

2. Clé universelle à gradins à prise intérieure selon la revendication 1, caractérisée en ce que sa longueur totale est d'environ 87 mm.

3. Clé universelle à gradins à prise intérieure selon la revendication 1 ou 2, caractérisée en ce que change segment d'engagement (2, 3, 4, 14, 5) va en se rétrécissant lui-même légèrement dans l'ordre de succession correspondant à la diminution de la section transversale.
